# EUROPÄISCHE PATENTSCHRIFT

(11) **EP 1 080 288 B1**
(45) Veröffentlichungstag und Bekanntmachung des Hinweises auf die Patenterteilung: **08.09.2004**
(21) Anmeldenummer: 99923498.2
(22) Anmeldetag: 29.04.1999
(51) Int. Cl.: E05B 49/00, G07C 9/00

(54) **FERNBEDIENUNGSEINRICHTUNG FÜR FAHRZEUGE**
REMOTE CONTROL DEVICE FOR MOTOR VEHICLES
DISPOSITIF DE TELECOMMANDE POUR VEHICULES

(30) Priorität: 27.05.1998 DE 19823731
(43) Veröffentlichungstag der Anmeldung: 07.03.2001
(73) Patentinhaber: Bayerische Motoren Werke Aktiengesellschaft, 80809 München (DE)
(72) Erfinder: ASCHAUER, Paul, D-83550 Emmering (DE); KOBLBAUER, Michael, D-84032 Altdorf-Pfettrach (DE)
(74) Vertreter: Bullwein, Fritz
(86) Internationale Anmeldenummer: PCT/EP1999/002917
(87) Internationale Veröffentlichungsnummer: WO 1999/061731

(56) Entgegenhaltungen:
- EP-A- 0 805 247
- EP-A- 0 926 305
- DE-C- 19 511 386

## Beschreibung

Die Erfindung bezieht sich erstens auf ein Fembedienungsverfahren für Fahrzeuge, in dem mittels einer Identifizierungseinrichtung persönliche, individuelle Merkmale des Benutzers als Information über den Benutzer aufgenommen wird, und mittels eines Senders die von der Identifizierungseinrichtung aufgenommene Information über den Benutzer drahtlos an ein Fahrzeug übermittelt wird, wobei die Identifizierungseinrichtung und der Sender zu einer Baueinheit vereinigt sind, und zweitens auf eine Einrichtung zur Durchführung des Verfahrens.

Bei einem derartigen Fembedienungsverfahren, wie es aus der nicht vorveröffentlichten deutschen Patentanmeldung 197 13 607 bekannt ist, wird ein Freigabesignal für das Fahrzeug ausgelöst, wenn der Bediener als berechtigt erkannt ist.

Aus der DE-C-195 11 386 ist eine Verfahren bekannt, mit dem der Erstbenutzer eine Fahrzeugs seine Berechtigung erlangt. Hierzu werden Passworte verwendet, die benutzerabhängig oder benutzerunabhängig sind.

Schließlich ist es aus der EP-A-0 805 247 eine Identifizierungseinrichtung für den Benutzer eines Fahrzeugs bekannt, bei der am Türgriff ein Fühlerelement angeordnet ist, mit dem der berechtigte Nutzer an Hand seines Fingerabdrucks identifiziert wird.

Probleme ergeben sich in allen Fällen bei der Berechtigung eines neuen, noch nicht angemeldeten Benutzers.

Der Erfindung liegt die Aufgabe zugrunde, ein Fembedienungsverfahren der eingangs genannten Art zu schaffen, bei dem eine Nutzung des Fahrzeugs durch mehrere Benutzer ermöglicht wird. Ferner ist es die Aufgabe, eine dafür geeignete Einrichtung zu schaffen.

Die Erfindung löst diese Aufgabe für das Verfahren durch die Merkmale des Patentanspruchs 1, für die Einrichtung durch die Merkmale der Patentansprüche 3 oder 4.

Um eine Nutzung des Fahrzeugs durch mehrere Berechtigte zu ermöglichen, wird zunächst die Information eines berechtigten Benutzers übertragen. Anschließend wird, beispielsweise innerhalb einer Zeitspanne von einer Minute, die Information in Form der biometrischen Daten eines neuen Benutzers übertragen. Dieser gilt zukünftig ebenfalls als berechtigt. Voraussetzung hierfür ist, dass diese Information wie auch die Information des ersten berechtigten Benutzers im Fahrzeug abgespeichert und für den Vergleich einer nachfolgend übertragenen Information bereitgehalten wird.

Damit ist es beispielsweisemöglich, bei einem Hotel oder auf einem Parkplatz den Aufseher in die Lage zu versetzen, das Fahrzeug selbständig zu benutzen. Gleichzeitig ist sichergestellt, dass die Benutzung durch einen Nichtberechtigten ausgeschlossen ist. Es ist auch möglich, die Nutzungsmöglichkeiten für den auf diese Weise mit der Berechtigung versehenen Benutzereinzuschränken. So kann es beispielsweise sinnvoll sein, diesem nur die Benutzung des Fahrzeugs mit einer Maximalgeschwindigkeit von 20 km/h zuzugestehen. Dies bietet den Vorteil, dass dann, wenn der neue Benutzer seine Berechtigung durch Zwang des ersten Benutzers erlangt hat, dieser zweite Benutzer nur in eingeschränktem Umfang über das Kraftfahrzeugverfügen kann.

Anhand der Zeichnung ist die Erfindung weiter erläutert.

Es zeigt
- Fig. 1: ein Übersichtsbild für die erfindungsgemäße Fernbedienungseinrichtung für Fahrzeuge und
- Fig. 2: eine Einzelheit von Fig. 1 im vergrößerten Maßstab.

In Fig. 1 ist ein fembedienbares Fahrzeug 1 in der Draufsicht gezeigt, das mehrere Transponder 2, 3 besitzt, die mit einem zentralen Steuergerät (nicht dargestellt) verbunden sind. Die Transponder 2 und 3 sind Teil einer Fembedienungseinrichtung, die durch einen mobilen Transponder 4 steuerbar ist. Der Transponder 4 befindet sich in einem heutzutage üblichen Fernbedienungs-Schlüssel 4' und weist eine Reihe von Tastschaltem, beispielsweise 5 und 6 auf. Der Tastschalter 5 dient dazu, einem Steuergerät für die Zentralverriegelungs- und Schließanlage des Fahrzeugs (nicht dargestellt) den Befehl "Verriegeln" bzw. "Sichern" aufzugeben, der Tastschalter 6 dazu, den Befehl "Entriegeln" aufzugeben. Während die Wirkungsweise des Tastschalters 5 der des heutzutage üblichen Funkschlüssels entspricht, ist die Wirkungsweise des Tastschalters 6 erfindungsgemäß gestaltet.

Wird der Tastschalter 6 betätigt, so wird gleichzeitig ein Sensor aktiviert, der sich unterhalb des aus durchsichtigem Material befindlichen Tastkörpers 6' befindet. Der Sensor 7 ist in Fig. 2 im Detail gezeigt. Fig. 2 zeigt den Schlüssel 4' von Fig. 1 in vergrößertem Maßstab. Der Sensor 7 nimmt ein Bild der Hautrillenstruktur des Benutzers auf und vergleicht diese Struktur mit einer Struktur, die in einem Speicher (nicht dargestellt) des Schlüssels 4 hinterlegt ist. Der Vergleich wird in an sich bekannter Weise über entsprechende handelsübliche Einrichtungen zur Fingerabdruckidentifizierung durchgeführt. Wird bei diesem Vergleich der Benutzer als berechtigt erkannt, so überträgt ein ebenfalls im Schlüssel 4' vorgesehener Sender ein Freigabesignal zu den Transpondem 2 und 3, die dieses Freigabesignal dann an entsprechende Einrichtungen, beispielsweise für die Zentralverriegelung bzw. die Inbetriebnahme des Fahrzeugs weiterleiten. Dieses Signal kann, wie an sich bekannt, über einen Verschlüsselungsmechanismus abhörsicher und individuell auf das jeweilige Fahrzeug abgestimmt sein.

Anstelle der dargestellten und beschriebenen Ausführungsform mit der im Schlüssel 4' angeordneten Vergleichseinrichtung für den Fingerabdruck des berechtigten Benutzers, ist es auch möglich, den Sensor 7 so auszugestalten, daß er lediglich eine Information über die Hautrillenstruktur des jeweiligen Benutzers aufnimmt und diese Information an das Fahrzeug überträgt. Dort befindet sich dann die Vergleichseinrichtung, die diese Information mit gespeicherten Informationen des bzw. der berechtigten Benutzer vergleicht und ggf. die beschriebenen Freigabeoperationen durchführt.

Ebenfalls möglich ist, nach der Identifizierung eines berechtigten Benutzers, die beispielsweise durch einen Leuchtanzeige 8 im Schlüssel 4 sichtbar gemacht werden kann, die biometrischen Daten (Fingerrillenstruktur) eines weiteren Benutzers abzuspeichem bzw. auch an das Fahrzeug 1 zu übertragen. Dieser Benutzer ist dann ebenfalls berechtigt und kann zukünftig ohne vorhergehende Autorisierung durch den zunächst berechtigten Benutzer das Fahrzeug öffnen bzw. in Betrieb nehmen. Hierzu ist es lediglich erforderlich, die biometrischen Daten durch den Sensor 7 in der beschriebenen Weise aufzunehmen und mit den dann gespeicherten Daten desselben Benutzers zu vergleichen. Auf diese Weise ist es möglich, die Benutzungsberechtigung mehrerer Benutzer aufzunehmen.

Anstelle eines Sensors, der auf die Hautrillenstruktur anspricht, kann auch eine an sich bekannte Stimmvergleichseinrichtung im Schlüssel 4' vorgesehen sein, die den berechtigten Benutzer anhand seines Stimmspektrums identifiziert.

Auf diese Weise ist es möglich, nur dem berechtigten Benutzer die Möglichkeit zu verschaffen, mit Hilfe des Schlüssels 4 das Fahrzeug tatsächlich zu benutzen. Wird der Schlüssel 4 verloren, sind die biometrischen Daten des Finders und möglichen unberechtigten Benutzers weder im Schlüssel 4' noch im Fahrzeug 1 gespeichert. Trotz des Schlüsselbesitzes ist er nicht in der Lage, das Fahrzeug zu benutzen. Der Speichervorgang kann manipulationssicher vorgenommen werden, indem die Speicherung nur möglich ist, wenn der mechanische Teil 9 des Schlüssels 4' in eine Aufnahme, z.B. das Zündschloß des Fahrzeugs 1 eingeführt ist und dort eine mechanische Sperre entriegelt.

Damit ist ein wirksamer Diebstahischutz erzielt.

## Patentansprüche

1. Fernbedienungsverfahren für Fahrzeuge, in dem mittels einer Identifizierungseinrichtung persönliche, individuelle Merkmale des Benutzers als Information über den Benutzer aufgenommen wird, und mittels eines Senders die von der Identifizierungseinrichtung aufgenommene Information über den Benutzer drahtlos an ein Fahrzeug übermittelt wird, wobei die Identifizierungseinrichtung und der Sender zu einer Baueinheit vereinigt sind,
**dadurch gekennzeichnet,**
**dass** die von der Identifizierungseinrichtung aufgenommene Information im Fahrzeug mit gespeicherten Informationen des bzw. der berechtigten Benutzer verglichen wird,
wobei bei Übereinstimmung der zum Fahrzeug übertragenen Information mit den gespeicherten Informationen ein Freigabesignal wirksam geschaltet wird, und dass ein neuer Benutzer berechtigt wird, wenn seine persönlichen, individuellen Merkmale innerhalb einer vorgegebenen Zeitspanne im Anschluss daran aufgenommen und zum Fahrzeug übertragen werden.

2. Verfahren nach Anspruch 1, **dadurch gekennzeichnet, dass** die Berechtigung des neuen Benutzers eingeschränkt wird.

3. Einrichtung zur Durchführung des Verfahrens nach Anspruch 1 oder 2, wobei
- eine Identifizierungseinrichtung (7) vorgesehen ist, durch die persönliche, individuelle Merkmale des Benutzers als Information über den Benutzer aufgenommen werden, und
- ein Sender (4) vorgesehen ist, der die von der Identifizierungseinrichtung aufgenommene Information drahtlos an ein Fahrzeug übermittelt,
und die Identifizierungseinrichtung und der Sender zu einer Baueinheit (4') vereinigt sind,
- die Identifizierungseinrichtung einen Fingerabdruck aufnimmt,
- eine im Fahrzeug angeordnete Vergleichseinrichtung, derart ausgestaltet ist, dass sie die von der Identifizierungseinrichtung aufgenommene Information mit in einem Speicher gespeicherten Informationen des bzw. der berechtigten Benutzer vergleicht, und bei Übereinstimmung der zum Fahrzeug übertragenen Information mit den gespeicherten Informationen ein Freigabesignal wirksam schaltet,
und
- der Speicher derart ausgestaltet ist, dass ein neuer Benutzer als berechtigt gespeichert wird, wenn seine persönlichen, individuellen Merkmale innerhalb einer vorgegebenen Zeitspanne im Anschluss daran aufgenommen und zum Fahrzeug übertragen werden.

4. Einrichtung zur Durchführung des Verfahrens nach Anspruch 1 oder 2, wobei
- eine Identifizierungseinrichtung (7) vorgesehen ist, durch die persönliche, individuelle Merkmale des Benutzers als Information über den Benutzer aufgenommen werden, und
- ein Sender (4) vorgesehen ist, der die von der Identifizierungseinrichtung aufgenommene Information drahtlos an ein Fahrzeug übermittelt,
und die Identifizierungseinrichtung und der Sender zu einer Baueinheit (4') vereinigt sind,
- die Identifizierungseinrichtung eine Stimmcharakteristik aufnimmt,
- eine im Fahrzeug angeordnete Vergleichseinrichtung, derart ausgestaltet ist, dass sie die von der Identifizierungseinrichtung aufgenommene Information mit in einem Speicher gespeicherten Informationen des bzw. der berechtigten Benutzer vergleicht, und bei Übereinstimmung der zum Fahrzeug übertragenen Information mit den gespeicherten Informationen ein Freigabesignal wirksam schaltet,
und
- der Speicher derart ausgestaltet ist, dass ein neuer Benutzer als berechtigt gespeichert wird, wenn seine persönlichen, individuellen Merkmale innerhalb einer vorgegebenen Zeitspanne im Anschluss daran aufgenommen und zum Fahrzeug übertragen werden.

## Claims

1. A method of remote control for vehicles wherein information about the user in the form of personal individual features is recorded by an identification device and the information about the user recorded by the identification device is transmitted by wireless to a vehicle by a transmitter, wherein the identification device and the transmitter are combined in a structural unit,
**characterised in that** the information recorded by the identification device is compared in the vehicle with stored information regarding the authorised user or users,
wherein if the information transmitted to the vehicle coincides with the stored information, an enabling signal is given, and another user is authorised if his personal individual features are subsequently recorded within a set time and transmitted to the vehicle.

2. A method according to claim 1, **characterised in that** the alteration of the new user is restricted.

3. A device for working the method according to claim 1 or 2, wherein
- an identification device (7) is provided for recording information about the user in the form of personal individual features thereof and
- a transmitter (4) is provided for wireless transmission to a vehicle of the information recorded by the identification device, and the identification device and the transmitter are combined in a structural unit (4'),
- the identification device records a fingerprint,
- a comparator device disposed in the vehicle is designed so as to compare the information stored by the identification device with information on the authorised user or users stored in a memory, and gives an enabling signal if the information transmitted to the vehicle coincides with the stored information, and
- the memory is designed so that a new user is stored as authorised if his personal individual features are recorded within a set time thereafter and transmitted to the vehicle.

4. A device for working the method according to claim 1 or 2, wherein
- an identification device (7) is provided for recording information about the user in the form of personal individual features thereof and
- a transmitter (4) is provided and transmits the information recorded by the identification device by wireless to a vehicle, and the identification device and the transmitter are combined in a structural unit,
- the identification device records a voice characteristic,
- a comparator device disposed in the vehicle is designed so as to compare the information stored by the identification device with information on the authorised user or users stored in a memory, and gives an enabling signal if the information transmitted to the vehicle coincides with the stored information, and
- the memory is designed so that a new user is stored as authorised if his personal individual features are recorded within a set time thereafter and transmitted to the vehicle.

## Revendications

1. Procédé de télécommande pour des véhicules, selon lequel des caractéristiques personnelles et individuelles de l'utilisateur sont recueillies par un dispositif d'identification en tant qu'information concernant l'utilisateur, et cette information recueillie par le dispositif d'identification est transmise sans fil à un véhicule, le dispositif d'identification et l'émetteur constituant une unité,
**caractérisé en ce que**
l'information recueillie dans le véhicule par le dispositif d'identification est comparée à des informations concernant le ou les utilisateurs autorisés et, dans le cas où l'information transmise au véhicule coïncide avec les informations qui y sont stockées, un signal de libération est déclenché et un nouvel utilisateur est autorisé, si ses caractéristiques personnelles et individuelles, sont recueillies à l'intérieur d'un délai prédéfini qui suit et transmises au véhicule.

2. Procédé selon la revendication 1,
**caractérisé en ce que**
l'autorisation donnée au nouvel utilisateur est limitée.

3. Dispositif pour la mise en oeuvre du procédé selon la revendication 1 ou 2, dans lequel :
- il est prévu un dispositif d'identification (7) qui recueille les caractéristiques personnelles et individuelles de l'utilisateur en tant qu'information concernant celui-ci,
- il est prévu un émetteur (4) qui transmet sans fil à un véhicule l'information recueillie par le dispositif d'identification,
- le dispositif d'identification et l'émetteur forment une unité,
- le dispositif d'identification recueille une empreinte digitale,
- un dispositif de comparaison monté dans le véhicule est constitué de manière qu'il compare l'information recueillie par le dispositif d'identification à des informations stockées dans une mémoire concernant le ou les utilisateurs autorisés, et s'il y a concordance entre l'information transmise au véhicule et les informations qui sont mémorisées, un signal de libération est émis,
- la mémoire est constituée de manière qu'un nouvel utilisateur y est enregistré comme élément autorisé, si ses caractéristiques personnelles et individuelles y sont recueillies, à l'intérieur d'un délai prédéfini qui suit, et transmises au véhicule.

4. Dispositif pour la mise en oeuvre du procédé selon la revendication 1 ou 2, dans lequel :
- il est prévu un dispositif d'identification (7) qui recueille les caractéristiques personnelles et individuelles, de l'utilisateur en tant qu'information concernant celui-ci
- il est prévu un émetteur (4) qui transmet sans fil à un véhicule l'information recueillie par le dispositif d'identification,
- le dispositif d'identification et l'émetteur forment une unité,
- le dispositif d'identification recueille une caractéristique vocale,
- un dispositif de comparaison monté dans le véhicule est constitué de manière qu'il compare l'information recueillie par le dispositif d'identification à des informations stockées dans une mémoire et concernant le ou les utilisateurs autorisés, et s'il y a concordance entre l'information transmise au véhicule et les informations qui sont mémorisées, un signal de libération est émis,
- la mémoire est constituée de manière qu'un nouvel utilisateur y est enregistré comme élément autorisé, si ses caractéristiques personnelles, individuelles, y sont recueillies à l'intérieur d'un délai prédéfini qui suit, et transmises au véhicule.
